# EUROPÄISCHE PATENTSCHRIFT

(11) **EP 0 639 686 B1**
(45) Veröffentlichungstag und Bekanntmachung des Hinweises auf die Patenterteilung: **05.03.1997**
(21) Anmeldenummer: 94112850.6
(22) Anmeldetag: 17.08.1994
(51) Int. Cl.: E04G 19/00, E04G 17/04

(54) **Schalungssystem für Betonteile**
Shuttering-system for concrete elements
Système de coffrage pour élément en béton

(30) Priorität: 18.08.1993 DE 4327696
(43) Veröffentlichungstag der Anmeldung: 22.02.1995
(73) Patentinhaber: Reymann Technik GmbH, 68766 Hockenheim (DE)
(72) Erfinder: Reymann, Wolfgang, D-68766 Hockenheim (DE)
(74) Vertreter: Kammer, Arno, Dipl.-Ing.

(56) Entgegenhaltungen:
- EP-A- 0 530 504
- DE-A- 2 907 508
- FR-A- 1 376 665
- US-A- 4 228 416

## Beschreibung

Die Erfindung bezieht sich, gemäß Oberbegriff des Anspruchs 1, auf ein Schalungssystem für Betonteile mit einer Grundplatte aus Stahl, auf der Magnetkörper aufsetzbar sind, die die Schalungs- und /oder Befestigungsteile in ihrer jeweiligen Position fixieren und die mit einem Werkzeug abhebbar sind, wobei die Magnetkörper im Querschnitt U-förmig ausgebildet sind und mit ihren beiden Schenkeln auf der Grundplatte aufgelegt werden können und dann dort durch deren Magnetkraft festgehalten werden.
Ein derartiges System ist z.B. aus der DE - A - 2907508 bekannt.

Die bisher bekannten Magnetkörper waren nicht sehr genau auszurichten, insbesondere deshalb, weil deren Handhabung umständlich war. Es war der Bedienungsperson kaum möglich, einen aufgesetzten Magnetkörper in seiner Position zu verändern.

Ausgehend von diesen Gegebenheiten ist es die Aufgabe der Erfindung, die verwendeten Magnetkörper so auszubilden, daß sie exakt aufsetzbar, für Schalungs- und/oder Befestigungsteile universell verwendbar und von der Bedienungsperson leicht abnehmbar sind.
Gemäß der Erfindung wird die Aufgabe dadurch gelöst, daß der Abstand der Außenflächen der beiden Schenkel der Magnetkörper sich zur Grundplatte hin verringert und daß die Schalungs- und/oder Befestigungsteile und das Werkzeug mit seiner Aufnahme der äußeren Form der Magnetkörper angepaßt sind.

Durch diese Ausgestaltung der Magnetkörper lassen sie sich wesentlich leichter handhaben und präziser aufsetzen. Sie können beispielsweise mit einem einfachen Hebelwerkzeug abgekippt und somit entfernt werden.
Das Aufsetzen und Positionieren der Magnetkörper kann mit der verjüngten Form auch durch Greifer einer automatischen Bestückungsmaschine durchgeführt werden.
Außerdem ermöglicht die Schwalbenschwanzform der Magnetkörper eine universelle Anwendung für unterschiedliche Befestigungsteile, und das Werkzeug kann als Träger für die Magnetkörper dienen. Es erleichtert das Aufsetzen der Magnetkörper auf die Grundplatte und dient gleichzeitig als Hebelwerkzeug zum Entfernen der Magnetkörper oder der Schalungsteile. Weiterhin sind die Magnetkörper mit ihrer glatten Form leicht zu reinigen.

Eine vorteilhafte Ausgestaltung der Erfindung ist dadurch gekennzeichnet, daß die beiden Schenkel der Magnetkörper an ihren Außenflächen Flächen aufweisen, die maßlich an die Maulweite der Schalungs- und/oder Befestigungsteile und das Werkzeug angepaßt sind. Hierdurch läßt sich eine sichere Befestigung von Teilen an den Magnetkörpern und eine exakte Handhabung derselben erreichen.

Eine weitere vorteilhafte Ausgestaltung der Erfindung ist dadurch gekennzeichnet, daß über die Magnetkörper U-förmige Schalungsteile gestülpt werden können , die dann druckknopfartig einrasten, wodurch ein ungewolltes Abheben der Schenkel der Schalungsteile von der Grundplatte verhindert wird. Hiermit ist ein sogenanntes Aufschwimmen z.B. von Abstelleisten beim Einfüllen des Betons ausgeschlossen, so daß der Reinigungsaufwand für die Abstelleisten und die Magnetkörper sehr gering ist und ein Nacharbeiten der Betonteile entfällt. Dieses druckknopfartige Einrasten wird unterstützt, wenn die Schenkel der Schalungsteile auf ihrer Innenseite Vorsprünge geringer Höhe aufweisen.

Ein Ausführungsbeispiel der Erfindung ist in den Zeichnungen schematisch dargestellt.
In Fig. 1 sind auf einer Grundplatte 1 aus Stahl zur Begrenzung der Betonteile 2 z.B. Abstelleisten 3 aufgelegt, die unterschiedliche Längen aufweisen und bei Bedarf auch mehrere Meter lang sein können. Die Abstelleisten sind U-förmig ausgebildet und liegen mit ihren beiden Schenkel 4, 5 auf der Grundplatte 1 dicht auf. Je nach Dicke der Betonteile 2 kann die Abstelleiste 3 in ihrer Höhe variieren. Innerhalb der Abstelleiste 3 sind zwischen den Schenkeln 4 und 5 Magnektkörper 6 vorgesehen, die eine bestimmte Länge von beispielsweise 250 mm aufweisen. Bei längeren Abstelleisten werden mehrere Magnetkörper hintereinander vorgesehen.

Der Magnetkörper 6 ist im Querschnitt U-förmig ausgebildet und liegt mit seinen beiden Schenkeln 7, 8 auf der Grundplatte 1 auf. Durch die Magnetkraft werden die beiden Schenkeln 7, 8 auf der Grundplatte 1 festgehalten. Die Außenflächen 9, 10 der beiden Schenkeln 7, 8 des Magnetkörpers 6 sind zur Grundplatte 1 hin verjüngt, so daß die Handhabung der Magnetkörper 6 erleichtert wird.
An den Außenflächen 9, 10 der beiden schwalbenschwanzförmigen Schenkel 7, 8 der Magnetkörper 6 sind zusätzlich Flächen 11 vorgesehen, die parallel zueinander laufen und maßlich an die Maulweite der Schalungs- 3 und Befestigungsteile 12 angepaßt sind, also, wie gezeigt, an den Schenkeln 4, 5 der Abstelleiste anliegen.

Um die Haltekraft der Schalungsteile 3 an den Magnetkörpern 6 zu erhöhen, sind im unteren Bereich an den Schenkeln 4, 5 der Schalungsteile 3 kleine Erhebungen 15 geringer Höhe vorgesehen, die als Druckpunkte dienen und die an den Innenseiten der Schenkel 4, 5 vorstehen und an dein Magnetkörper 6 fest anliegen. Beim Aufsetzen des Schalungsteils 3 auf die positionierten Magnetkörper 6 werden die Schenkel 4, 5 leicht nach außen gebogen, so daß die kleinen Erhebungen über die Flächen 11 gleiten und das gesamte Schalungsteil danach druckknopfartig auf dem Magnetkörper 6 einrastet. Hierdurch wird auch bei Rüttelbewegungen ein unerwünschtes Abheben des Schalungsteils 3 von der Grundplatte unterbunden. Es hat sich als günstig erwiesen, pro Schenkel 4 oder 5 zwei nebeneinander liegende Erhebungen 15 vorzusehen.

Fig. 2 zeigt ein Befestigungsteil 12, das auf die schwalbenschwanzförmig ausgebildeten Schenkeln 7, 8 des Magnetkörpers 6 aufschiebbar ist.

Fig. 3 zeigt ein Werkzeug 13, das eine schwalbenschwanzförmige Aufnahme 14 besitzt, die über dem Magnet 6 schiebbar ist, so daß der Magnet 6 auf die Grundplatte 1 exakt aufgesetzt oder abgehebelt werden kann oder zu seinem Einsatzort getragen werden kann. Das Werkzeug 13 kann auch zum Reinigen des Magnetkörpers 6 genutzt werden.

## Patentansprüche

1. Schalungssystem für Betonteile mit einer Grundplatte (1) aus Stahl, mit Magnetkörper (6), die auf die Grundplatte aufsetzbar sind, mit Schalungs- (3) und/oder Befestigungsteilen (12), die in ihrer jeweiligen Position mit den Magnetkörpern fixierbar sind und mit einem Werkzeug (13) mit einer Aufnahme zum Abheben der Magnetkörper, wobei die Magnetkörper (6) im Querschnitt U-förmig ausgebildet sind und mit ihren beiden Schenkeln (7,8) auf der Grundplatte (1) aufgelegt werden können und dann dort durch deren Magnetkraft festgehalten werden,
dadurch gekennzeichnet, daß der Abstand der Außenflächen der beiden Schenkel (7,8) der Magnetkörper (6) sich zur Grundplatte (1) hin verringert und daß die Schalungs- (3) und/oder Befestlgungstelle (12) und gegebenenfalls das Werkzeug (13) mit seiner Aufnahme der äußeren Form des Magnetkörpers (6) angepaßt sind.

2. Schalungssystem nach Anspruch 1,
dadurch gekennzeichnet,
daß die beiden Schenkeln (7, 8) der Magnetkörper (6) an ihren Außenflächen (9, 10) Flächen (11) aufweisen, die maßlich an die Maulweite der Schalungs- (3) und/oder Befestigungsteile (12) und gegebenenfalls des Werkzeugs (13) angepaßt sind.

3. Schalungssystem nach Anspruch 1 oder 2,
dadurch gekennzeichnet,
daß auf die Magnetkörper (6) U-förmige Schalungsteile (3) aufgesetzt sind und Mittel vorgesehen sind, die ein ungewolltes Abheben der Schenkel (4, 5) der Schalungsteile (3) von der Grundplatte (1) verhindern.

4. Schalungssystem nach Anspruch 3,
dadurch gekennzeichnet,
daß im unteren Bereich an den Schenkeln (4, 5) der Schalungsteile (3) kleine als Druckpunkte dienende Vorsprünge (15) vorgesehen sind, die an den Innenseiten der Schenkel vorstehen und an dem Magnetkörper (6) anliegen.

## Claims

1. A shuttering system for concrete parts comprising a steel base plate (1), comprising magnetic members (6) which can be placed on the base plate, comprising shuttering components (3) and/or attachment components (12) which can be fixed in their particular position by the magnetic members, and comprising a tool (13) with a receiver to lift off the magnetic members, wherein the magnetic members (6) are U-shaped in cross-section and can be laid with their two limbs (7,8) on the base plate (1) then held there by their magnetic force,
characterised in that
the distance between the external surfaces of the two limbs (7,8) of the magnetic members (6) decreases towards the base plate (1), and that the shuttering components (3) and/or the attachment components (12) and possibly the tool (13) with its receiver match the external shape of the magnetic member (6).

2. A shuttering system according to claim 1,
characterised in that
the two limbs (7,8) of the magnetic members (6) have surfaces (11) on their external surfaces (9,10) which dimensionally match the width of the opening in the shuttering components (3) and/or attachment components (12) and possibly in the tool (13).

3. A shuttering system according to claim 1 or 2,
characterised in that
U-shaped shuttering components (3) are placed on the magnetic members (6), and means are provided to prevent the limbs (4,5) of the shuttering components (3) from being lifted off the base plate (1) accidentally.

4. A shuttering system according to claim 3,
characterised in that
small projections (15) acting as pressure points are provided in the lower region on the limbs (4,5) of the shuttering components (3), the projections protruding from the inside of the limbs
and lying against the magnetic member (6).

## Revendications

1. Système de coffrage pour pièces en béton, comprenant une embase (1) en acier, des corps aimantés (6) pouvant être posés sur l'embase, des pièces de coffrage (3) et/ou des pièces de fixation (12) qui peuvent être fixées chacune en position par le corps aimanté, un outil (13) avec une prise pour dégager vers le haut les corps aimantés (6) qui présentent en coupe la forme d'un U dont les deux branches (7, 8) sont posées sur l'embase (1) et y sont maintenues par leurs forces magnétiques,
caractérisé en ce que
la distance séparant les deux ailes (7, 8) des corps aimantés (6) va en diminuant en direction de l'embase, les pièces de coffrage (3) et/ou les pièces de fixation (12) et éventuellement l'outil (13) avec sa prise étant adaptés à la forme externe du corps aimanté (6).

2. Système de coffrage selon la revendication 1,
caractérisé en ce que
les deux branches (7, 8) du corps aimanté (6) présentent sur leurs surface externes (9, 10) des portées (11) dont les dimensions sont adaptées à l'ouverture des pièces de coffrage (3) et/ou des pièces de fixation (12) et éventuellement de l'outil (13).

3. Système de coffrage selon la revendication 1 ou 2,
caractérisé en ce que
des pièces de coffrage (3) en forme de U sont posées sur les corps aimantés (6) et sont équipées de moyens s'opposant à ce que les ailes (4, 5) des pièces de coffrage (3) se séparent de l'embase (1), par soulèvement non voulu.

4. Système de coffrage selon la revendication 3,
caractérisé en ce que
les branches (4, 5) des pièces de coffrage (3) portent, à leurs parties inférieures, des petites saillies (15) en relief sur les faces internes des branches et servant de points de pression appliqués sur le corps aimanté (6).
